# EUROPÄISCHE PATENTSCHRIFT

(11) **EP 0 068 434 B1**
(45) Veröffentlichungstag und Bekanntmachung des Hinweises auf die Patenterteilung: **18.09.1985**
(21) Anmeldenummer: 82105522.5
(22) Anmeldetag: 23.06.1982
(51) Int. Cl.: F02M 51/00

(54) **Hochdruckeinspritzsystem mit Ultraschall-Zerstäubung**
High pressure injection system with ultrasonic atomization
Système d'injection à haute pression à pulvérisation ultrasonique

(30) Priorität: 24.06.1981 DE 3124854
(43) Veröffentlichungstag der Anmeldung: 05.01.1983
(73) Patentinhaber: Mühlbauer, Reinhard, D-8480 Weiden (DE)
(72) Erfinder: Mühlbauer, Reinhard, D-8480 Weiden (DE)
(74) Vertreter: Czybulka, Uwe, Dipl.-Phys.

## Beschreibung

Die Erfindung bezieht sich auf ein Hochdruckeinspritzsystem, gemäß dem Oberbegriff des Patentanspruches 1.

Derartige Einspritzsysteme dienen z. B. zum Einspritzen von Kraftstoff in den Brennraum von Dieselmotoren, zum Einspritzen von Kraftstoff in direkt oder indirekt eingespritzte Ottomotoren, zum Betreiben von Gasturbinen oder Feuerungsanlagen mit Leicht- oder Schweröl oder zum Vernebeln von Flüssigkeiten in Farbspritzanlagen und Luftbefeuchtungsanlagen. Bei derartigen Anordnungen soll die einzuspritzende Flüssigkeit möglichst fein zerstäubt werden. Hierfür kann vorteilhaft Ultraschallenergie eingesetzt werden. So ist z. B. die Zerstäubung von Kraftstoffen in Vergaseranlagen bei Ottomotoren bereits bekannt. Speziell beim Dieselmotor ist jedoch eine Hochdruckeinspritzung erforderlich. Eine solche Hochdruckeinspritzung läßt sich z. B. mit einem Einspritzsystem gemäß der US-A 4 000 852 entsprechend den deutschen Offenlegungsschriften 26 08108 und 23 04 525 verwirklichen. Bei diesen Systemen wird der von einer mechanischen Pumpe gelieferte Brennstoff unter hohem Druck der Einspritzdüse zugeführt, welche durch einen piezoelektrischen Schwingungserzeuger in Ultraschallschwingungen versetzt wird. Ein im Inneren dieser Anordnung befindliches Kugelventil verhindert das Abtropfen des Brennstoffs, wenn die Einspritzdüse nicht in Schwingungen versetzt ist. Um das Eindringen von Verdichtungsgasen in die Einspritzdüse zu verhindern, wird bei der oben genannten bekannten Anordnung gemäß der DE-A 26 08 108 ein außenliegendes Kugelventil verwendet, das von einer Druckfeder am Gehäuse gehalten wird. Kugelventil und Feder sind bei dieser Anordnung jedoch direkt den Drücken und Temperaturen im Brennraum ausgesetzt, so daß hier Beschädigungen dieser Teile bei Langzeitbetrieb zu erwarten sind.

Aus der britischen Patentanmeldung 20 41 249 ist ein Zerstäubungsgerät vorzugsweise für einen Inhalator bekannt. Dieses Zerstäubungsgerät weist einen Tank für eine zu zerstäubende Flüssigkeit auf, der aus zwei gegeneinander verschiebbaren Teilen zusammengesetzt ist, die gegen die Kraft einer Feder zusammengedrückt werden und hierbei eine in den Tank integrierte, nicht weiter dargestellte Pumpe betätigen. Die aus dem Tank geförderte Flüssigkeit wird dann an einer Abstrahlfläche fein zerstäubt, wobei diese Abstrahlfläche mittels eines Ultraschall-Schwingungserzeugers in Schwingungen versetzt wird. Dieses Zerstäubungsgerät ist kein Hochdrucksystem und kann in dieser Form auch nicht für ein Brennstoffeinspritzsystem für Dieselmotoren verwendet werden.

Hochdruckeinspritzsysteme mit Ultraschall-Zerstäubung wären jedoch gegenüber herkömmlichen mechanischen Einspritzsystemen vorteilhaft, wenn sie an die hohen Belastungen während des Betriebes angepaßt werden könnten. So können z. B. Ultraschall-Schwingungserzeuger sehr trägheitsarm angesteuert werden, was bei mechanischen Anordnungen Probleme aufwirft. Außerdem können derartige Schwingungserzeuger mit einfachen elektronischen Steuergeräten angesteuert werden. Wenn die mechanischen Komponenten von Hochdruckeinspritzsystemen ebenfalls trägheitsarm angesteuert und betätigt werden könnten, so könnte ein Einspritzsystem mit hoher Effizienz erzielt werden. So könnten z. B. Dieselmotoren mit ohnehin guter Kraftstoffnutzung in ihrer Leistung wesentlich verbessert werden, da mit einem solchen System höhere Drehzahlen als bisher erreicht werden könnten. Ähnliche Überlegungen gelten auch für Einspritzsysteme in Verbindung mit anderen oben genannten Geräten oder Anlagen.

Der Erfindung liegt die Aufgabe zugrunde, ein Hochdruckeinspritzsystem mit Ultraschall-Zerstäubung zu realisieren, das in Verbindung mit elektronischen Steuerungen einerseits ein Minimum an mechanischen Bauteilen aufweist, andererseits dem Ausgangssignal der Steuerung mit geringster Verzögerung, d. h. möglichst trägheitsarm Folge leisten kann.

Diese Aufgabe wird durch im kennzeichnenden Teil des Patentanspruches 1 angegebenen Merkmale gelöst.

Gemäß der Erfindung wird das gesamte Einspritzsystem in einer einzigen Baueinheit zusammengefaßt, die in Art einer zwangsgesteuerten Kolbenpumpe mit Einlaßventil, Abspritzventil und Arbeitskolben ausgebildet ist. Die bisher bekannte Anordnung aus Einspritzventil und Einspritzpumpe wird somit zusammengefaßt. Sämtliche mechanischen Teile des Einspritzsystemes gemäß der Erfindung werden von Ultraschall-Schwingungserzeugern angetrieben, die von einer elektronischen Steuerung trägheitsarm angesteuert werden können. Mit einer solchen Anordnung können Hochdruckeinspritzsysteme mit feinster Flüssigkeitszerstäubung durch Ultraschall in kompakter Bauweise hergestellt werden.

Gemäß einer bevorzugten Ausführungsform der Erfindung wird der Pumpenraum von einem Steuerschieber durchdrungen, der die Funktion der Ventilkörper für das Einlaßventil und das Abspritzventil übernimmt. Dieser für beide Ventile gemeinsame Steuerschieber wird von einem zweiten Schwingungserzeuger in seiner Längsrichtung hin- und hergefahren. Der Steuerschieber bildet an seinem unteren Ende gemeinsam mit einer aus dem Pumpenraum der Anordnung führenden Abspritzöffnung das Abspritzventil, welches durch Eintauchen des Steuerschiebers in die Bohrung der Abspritzöffnung verschlossen werden kann. Am oberen Ende des Pumpenraumer weist der Steuerschieber im Bereich einer aus dem Pumpenrau zu einer Flüssigkeitszuführung führenden Einlaßöffnung eine Verjüngung mit einer Kante auf. Die Kante dieser Verjüngung bildet mit der Bohrung der Einlaßöffnung das Einlaßventil, welches durch das Eintauchen des Außendurchmessers des Schiebers in die Bohrung der Einlaßöffnung verschlossen wird. Die Flüssigkeit, z. B. ein Kraftstoff, wird über eine Zuleitungsbohrung in dem Gehäuse in dem Bereich der Einlaßöffnung und der Verjüngung des Steuerschiebers in das Einlaßventil geführt. Der Steuerschieber ist in seinen Abmessungen so ausgelegt, daß bei der Hin- und Herbewegung entweder das Einlaßventil geöffnet und das Abspritzventil geschlossen, oder aber das Abspritzventil geöffnet und das Einlaßventil geschlossen ist. Der Steuerschieber kann so ausgebildet sein, daß er in seiner Ruhestellung, d. h. bei nicht betätigtem Schwingungserzeuger beide Ventile absperrt.

Gemäß einer bevorzugten Ausführungsform der Erfindung ist der Steuerschieber mit seinem Schwingungserzeuger über einen elastischen Antriebsstab verbunden, welcher mit einem Massekörper versehen ist. Der elastische Stab bildet mit dem Massekörper und der Masse des Steuerschiebers ein schwingungsfähiges System, das bei Abstimmung auf die Arbeitsfrequenz des Ultraschall-Schwingungserzeugers die Amplitude der Steuerschieberschwingung gegenüber der Amplitude der Schwingung des Schwingungserzeugers derart vervielfacht, daß am Einlaß- und Abspritzventil ausreichende Öffnungsquerschnitte erzielt werden können und daß zudem die Fe.rtigungstoleranzen der funktionsbestimmenden Längen der beiden Ventile in vertretbaren Grenzen gehalten werden.

In den abgeschlossenen Pumpenraum taucht auch der Arbeitskolben mit seinem freien Ende ein, der direkt mit dem zweiten Schwingungserzeuger in Verbindung steht.

Die beiden Ultraschall-Schwingungserzeuger werden mit zwei hohlen Schrauben am Gehäuse der Anordnung festgeschraubt und vorgespannt. Die beiden Schwingungserzeuger können bekannte Schwinger aus der Leistungs-Ultraschalltechnik sein, wobei lediglich die Schallenergie in entgegengesetzter Richtung durch die hohlen Befestigungsschrauben weitergeleitet wird.

Die Achsen der zwei beweglichen Teile, das sind der Arbeitskolben und der Steuerschieber, können vorteilhaft in V-Form zueinander angeordnet werden, um sowohl den Platzbedarf in der Nähe des Abspritzventils und der Dichtfläche des Einspritzsystems zu der damit betriebenen Anlage, als auch die resultierende Reaktionskraft der beiden Schwinger möglichst klein zu halten.

Das freie Ende des Steuerschiebers im Bereich des Abspritzventils ist mit einer Abstrahlfläche, z. B. einer Kugelkalotte und einem Abspritzkonus versehen, die den Abspritzwinkel festlegen. Der Abspritzkonus und das kalottenförmige Ende des Steuerschiebers sind die einzigen Teile, auf die direkt die Bedingungen der mit dem Einspritzsystem betriebenen Anlage wirken. Im Falle eines Dieselmotores werden lediglich diese Teile mit dem Druck und den Temperaturen sowie den Verbrennungsgasen im Zylinderkopf beaufschlagt. Durch die Zwangssteuerung des Steuerschiebers und entsprechende Oberflächenausführung dieser Teile können die Druck- und Temperaturwirkungen einfach beherrscht werden.

Die Funktion der gesamten Anordnung wird durch eine elektronische Steuerschaltung sichergestellt. Diese Steuerung koordiniert die Bewegungen des Steuerschiebers und des Arbeitskolbens in der Weise, daß der Arbeitskolben einen Druckhub ausführt, wenn das Abspritzventil geöffnet ist, und einen Saughub dann ausführt, wenn das Einlaßventil geöffnet ist. Die Bewegungen von Steuerschieber und Arbeitskolben laufen normalerweise mit einer Phasenverschiebung von 90° ab. Zur Steuerung der Einspritzmenge kann jedoch dieser Phasenwinkel über die Steuerung verändert werden ; zum gleichen Zweck ist es möglich, die Schwingungsamplitude des Arbeitskolbens, d. h. dessen Hub zu verändern.

Die mit der Erfindung erzielbaren Vorteile, insbesondere beim Dieselmotor, bestehen darin, daß die mechanisch aufwendige und teure Einspritzpumpe mit allen zu ihrem Betrieb notwendigen Antriebselementen entfällt Es entfallen ebenfalls die Verbindungsleitungen von der Pumpe zu den Einspritzventilen im Zylinderkopf. Die Mechanik der Pumpe und die Laufzeit der Druckwellen innerhalb der zu zerstäubenden Flüssigkeit in den Verbindungsleitungen sind beim bekannten Stand der Technik der Entwicklung kleiner, aber leistungsfähiger und deshalb notwendig schnell laufender Dieselmotoren lange Zeit im Wege gestanden. Das erfindungsgemäße Einspritzsystem weist diese Nachteile nicht auf, da Pumpe und Einspritzventil in einer Baueinheit integriert sind und direkt am Zylinderkopf eines Dieselmotors montiert werden können. Dies gilt selbstverständlich auch für andere, oben genannte Geräte und Anlagen.

Die Rohstoffknappheit und die Gesetzgebung zur Regelung der Abgase zum Zwecke des Umweltschutzes fordern Motoren mit immer höherem Wirkungsgrad und geringerer Schadstoffemission, wobei nur Motoren mit Einspritzung diesen Bedingungen gerecht werden können. Die Verarbeitung aller für eine optimale Einspritzung erforderlichen Parameter machen eine elektronische Prozeßsteuerung notwendig, die einer genaue Berechnung von Einspritzbeginn, Einspritzdauer und Einspritzmenge pro Zeiteinheit anhand eines dreidimensionalen Kennlinienfeldes durchführen kann. Bis jetzt waren jedoch keine Systeme bekannt, die das Ausgangssignal der Steuerung mit möglichst geringer Verzögerung in die entsprechenden mechanischen Größen umformen könnten. Das erfindungsgemäße Einspritzsystem läßt alle diese Steuerparameter zu, da es trägheitsarm ist und durch die Veränderung des Arbeitskolbenhubes und/oder der Phasenbeziehung zwischen Steuerschieber- und Arbeitskolbenbewegung auch die Steuerung der Einspritzmenge pro Zeiteinheit zuläßt, ohne daß die Qualität der Zerstäubung der Flüssigkeit bzw. des Brennstoffs darunter leidet, weil diese mit Ultraschallenergie durchgeführt wird.

Ein weiterer Vorteil der Erfindung besteht darin, daß die elektrische Energie des Steuerungsausganges ohne Zwischenschaltung von Stellgliedern und Pumpen direkt in Druckenergie umgewandelt wird, so daß die gesamte Anlage mit relativ wenigen mechanischen Bauteilen auskommt.

Weitere Ausgestaltungen und Vorteile der Erfindung gehen aus den Unteransprüchen in Verbindung mit der nachfolgenden Beschreibung hervor, in der zwei Ausführungsbeispiele eines Hochdruckeinspritzsystems anhand der Zeichnung näher erläutert sind. In der Zeichnung stellen dar:
Figur 1 eine schematische Schnittdarstellung eines ersten Ausführungsbeispiels für ein Brennstoff-Einspritzsystem gemäß der Erfindung ;
Figur 2 eine teilweise geschnittene Ansicht eines zweiten Ausführungsbeispiels für ein Brennstoff-Einspritzsystem gemäß der Erfindung ;
Figur 3 einen detaillierten Teilschnitt durch das in Figur 2 gezeigte Brennstoff-Einspritzsystem.

In den Figuren sind für gleiche oder gleichwirkende Bauteile jeweils die gleichen Bezugszeichen verwendet, denen jedoch bei den Figuren 2 und 3 jeweils ein Strich hinzugefügt ist. Im Inneren eines kompakten Gehäuses 1 ist ein Pumpenraum 12 aufgenommen, in dessen einer Seitenwand eine Bohrung B1 vorgesehen ist. In dieser Bohrung ist ein zylinderförmiger Arbeitskolben 2 gleitend gelagert, dessen freies Ende in den Pumpenraum 12 hineinragt und dessen anderes Ende außerhalb des Gehäuses mit einem darauf abgestützten Schwingungserzeuger 3, z. B. aufeinandergelegten Kreisring-Piezowandlern, verbunden ist, die bei elektrischer Ansteuerung den Arbeitskolben in Richtung seiner Längsachse, d. h. in Figur 1 in Richtung des Doppelpfeiles P1 hin- und herbewegen.

Zwei gegenüberliegende Wände des Pumpenraumes 12 sind zur Bildung von Einlaßventil V1 und Abspritzventil V2 mit zwei weiteren koaxialen Bohrungen B2 bzw. B3 versehen, in denen ein Steuerschieber 4 gleitend gelagert ist, der den Pumpenraum 12 senkrecht zu der Längsachse des Arbeitskolbens 2 durchdringt. Der Steuerschieber 4 kann mit einem weiteren, außerhalb des Gehäuses 1 angeordneten Schwinger 5 in den beiden Bohrungen B2 und B3 entsprechend dem Doppelpfeil P2 hin- und herbewegt werden.

Der Steuerschieber 4 weist an seinem freien unteren Ende, das in die Bohrung B3 hineinragt, eine kugelkalottenförmige Abstrahlfläche 6 auf. Die Bohrung B3 erweitert sich im Anschluß konisch zu einem Abstrahlkonus 7 und mündet z. B. in den Brennraum eines Dieselmotors.

Der Steuerschieber ist zwischen den Bohrungen B2 und B3 durch eine Gleitlagerführung 8 geführt, um seitliches Schwingen des Steuerschiebers und damit Beschädigungen des Einlaß- und Abspritzventils zu verhindern.

Im Bereich der Einlaßöffnung B2 weist der Steuerschieber 4 eine Verjüngung 10 mit einer unteren Schieberkante, 10a auf wodurch Steuerschieber mit der Verjüngung und der Bohrung gemeinsam das Einlaßventil V1 bilden. In dieses Ventil mündet eine Kraftstoffzuführleitung 9, die in einer Gehäusebohrung bis in den Bereich der Verjüngung 10 geführt ist.

In Ruhestellung des Steuerschiebers 4, d. h. bei nicht betätigtem Schwinger 5 sind beide Ventile V1 und V2 geschlossen, indem die Schieberkante 10a die Einlaßöffnung B2 des Einlaßventils und das untere freie Ende des Steuerschiebers die Abspritzöffnung B3 des Abspritzventils V1 gegenüber dem Pumpenraum 12 abdichten.

Wird aus dieser Ruhestellung der Steuerschieber 4 in seine unterste Stellung in die Abspritzöffnung B3 geschoben, so wird das Einlaßventil V1 über einen schmalen Einlaßspalt 11 zwischen Schieberkante 10a und Bohrung B2 geöffnet, während das Absperrventil weiter geschlossen bleibt. Wird jetzt der Arbeitskolben 2 in der Figur nach rechts gezogen, so wird über die Brennstoffzuführleitung 9, die Verjüngung 10 und den Einlaßschlitz 11 Brennstoff in den Pumpenraum 12 gesaugt. Wird anschließend der Steuerschieber in seine oberste Stellung gebracht, so wird das Einlaßventil V1 geschlossen und das Abspritzventil geöffnet, indem ein schmaler Abspritzschlitz 13 zwischen dem unteren Ende des Steuerschiebers und der Bohrung B3 freigegeben wird. Der jetzt nach links bewegte Arbeitskolben 2 verdrängt den eben angesaugten Brennstoff, der auf diese Weise nur durch das Abspritzventil V2 entweichen kann. Jetzt wird der Steuerschieber wieder in seine unterste Stellung gebracht, wobei der der kalottenförmigen Abstrahlfläche 6 vorgelagerte Brennstoff beschleunigt wird und mit hoher Geschwindigkeit und feinzerstäubt aus dem Abstrahlkonus 7 austritt.

Hiermit ist ein Zyklus, bestehend aus Ansaugen und Zerstäuben des Brennstoffs, abgeschlossen und der obige Ausgangszustand wieder hergestellt, so daß ein neuer Zyklus beginnen kann.

Die Bewegungen von Steuerschieber und Arbeitskolben erfolgen selbstverständlich kontinuierlich, z. B. in Form einer Sinusschwingung entsprechend der Ansteuerung durch eine hier nicht dargestellte elektronische Steuerungsanlage. Die Bewegungen von Steuerschieber und Arbeitskolben sind, wie aus obigem hervorgeht, in der Phase um 90° gegeneinander verschoben.

Soll die Menge des einzuspritzenden Brennstoffs variiert werden, so kann entweder die Amplitude der Schwingung des Arbeitskolbens 2 verändert werden : ebenso kann auch die oben genannte Phasenbeziehung zwischen den Bewegungen von Steuerschieber und Arbeitskolben geändert werden. Eine Kombination beider Möglichkeiten ist selbstverständlich möglich.

In den Figuren 2 und 3 ist eine konstruktive Ausbildung eines erfindungsgemäßen Einspritzsystems dargestellt, das sich direkt mit einer unteren Dichtfläche 23 am Gehäuse 1' auf die Öffnung für das Einspritzventil eines herkömmlichen Dieselmotors aufsetzen läßt. Die Befestigung mittels Schrauben oder Stehbolzen ist nicht gezeigt.

Figur 2 zeigt die Gesamtansicht des Systems mit einem geschnittenen Ausschnitt, der die Befestigung eines Schwingers 3' und die durch diese hindurchgeführte Kraftübertragung verdeutlicht.

Figur 3 zeigt einen vergrößerten Schnitt durch die Anordnung gemäß Figur 2.

Die Längsachse von Arbeitskolben 2' und Steuerschieber 4' verlaufen V-förmig, wobei wiederum das vordere freie Ende des Arbeitskolbens in den Pumpenraum 12' hineinragt, wohingegen der Steuerschieber 4' den Pumpenraum 12' durchragt. Der Pumpenraum 12' ist gegenüber der beim ersten Ausführungsbeispiel klein bemersen. Der Arbeitskolben 2' ist mit einer Doppeldichtung 14 gegenüber der Wand der Bohrung B1' abgedichtet, zwischen denen eine aus dem Gehäuse 1' führende Leckleitung 15 vorgesehen ist. Der Arbeitskolben 2' selbst ist durch eine hohle Schraube 16 hindurchgeführt und lediglich am Schraubenkopf mit dieser Schraube verbunden. Die hohle Schraube 16 spannt den Schwinger 3' mit einem darübergelegten Endstück 17 an dem Gehäuse 1' fest. Die Schwingungen des Schwingers werden über den Endabschnitt 17 und die Befestigungsschraube 16 auf den Arbeitskolben 2' übertragen.

In ähnlicher Weise ist der Steuerschieber 4' in dem Gehäuse 1' gehalten. Der Schwinger 5' ist mit einem Endabschnitt 18 mittels einer hohlen Befestigungsschraube 19 auf dem Gehäuse verspannt. Mit dem Schraubenkopf der hohlen Schraube 19 ist ein elastischer Antriebsstab 21 eingeschraubt, der mittels einer Kontermutter 25 arretiert werden kann. Die Höhenstellung des Antriebsstabes kann mit der Kontermutter 25 und dem oberen, mit einem Einstellgewinde 24 versehenen Ende des Antriebsstabs eingestellt werden. Am unteren Ende der Hohlschraube 19 ist der elastische Antriebsstab 21 mit einem zylindrischen Massekörper 20 verbunden, an dessen unterem Ende wiederum der eigentliche Steuerschieber 4' befestigt ist. Die Führung 8' für den Steuerschieber ist gemeinsam mit dem Einlaßventil V1' und dem Abspritzventil V2' als ein eigenständiges Bauteil ausgeführt, da es aus hochwertigem Material beschaffen und mit hoher Präzision bearbeitet sein muß. Dieses Einsatzteil wird in eine Bohrung B2' eingesetzt und mit einer unterhalb des Massekörpers 20 gelegenen Schraube 22 verspannt. Der Steuerschieber 4' durchdringt dieses eingesetzte Bauteil und wird gegenüber diesem mit einer weiteren Doppeldichtung 26 abgedichtet. In den Zwischenraum zwischen dieser Doppeldichtung 26 mündet die verlängerte Leckleitung 15. Das Einsatzteil weist eine Abdeckplatte 27 auf, die die Einspritzkammer 12' nach oben hin abschließt. Das gesamte Einsatzteil ist über mehrere Dichtungen 28 gegenüber der Gehäusebohrung B2' abgedichtet. Oberhalb dieser Platte 27 mündet die Brennstoffzuführleitung 9' in das Einlaßventil V1' wiederum im Bereich der Verjüngung 10' des Steuerkolbens.

Durch Hin- und Herbewegen des Steuerschiebers können, wie oben beschrieben, das Einlaßventil V1' mit dem Einlaßschlitz 11' bzw. das Abspritzventil V2' mit dem Abspritzschlitz 13' geöffnet bzw. abgesperrt werden.

Die Arbeitsweise dieses Einspritzsystems entspricht der oben geschilderten für das erste Ausführungsbeispiel. Der Massekörper 20 mit dem elastischen Antriebsstab 21 hat die Aufgabe, ein schwingungsfähiges mechanisches System zu bilden, das die gleiche Eigenresonanz haben muß wie der Schwinger 5' selbst, so daß eine Amplitudenvergrößerung der Steuerschiebebewegung erzeugt wird.

Bei diesem Einspritzsystem kommen nur die Abstrahlfläche 6' des Steuerschiebers 4' und der Abstrahlkonus 7' mit den Verbrennungsgasen und den Drücken und Temperaturen im Brennraum des Dieselmotors in Berührung.

## Patentansprüche

1. Hochdruckeinspritzsystem zum Zerstäuben von Flüssigkeiten mittels Ultraschall, insbesondere Brennstoffeinspritzsystem für Dieselmotoren, mit einer Flüssigkeitszuführung (9) und einem Abspritzventil (V2), dessen Ventilkörper mittels eines elektrisch betätigten Ultraschall-Schwingungserzeugers elektronisch gesteuert ist, dadurch gekennzeichnet, daß das Einspritzsystem als eine Baueinheit in Art einer zwangsgesteuerten Kolbenpumpe ausgebildet ist mit einem Pumpengehäuse (1), einem darin aufgenommenen, vollständig mit Flüssigkeit gefüllten Pumpenraum (12) mit einem Einlaßventil (VI) und einem Abspritzventil (V2) sowie einem in den Pumpenraum (12) hineinragenden Arbeitskolben (2), und daß die Ventilkörper (10, 10a; 4) von Einlaßventil (V1) und Abspritzventil (V2) und der Arbeitskolben (2) mit elektrisch betätigten Ultraschall-Schwingungserzeugern (3, 5) verbunden sind und diese zum Ansaugen von Flüssigkeit durch das Einlaßventil (V1) sowie zum Abspritzen von Flüssigkeit durch das Abspritzventil (V2) elektronisch gesteuert betätigbar sind.

2. Einspritzsystem nach Anspruch 1, dadurch gekennzeichnet, daß der Pumpenraum (12) für das Einspritzventil (V1) eine Einlaßöffnung (B2) und für das Abspritzventil (V2) eine Abspritzöffnung (B3) aufweist, denen ein gemeinsamer Steuerschieber (4) als Ventilkörper für Einlaß- und Abspritzventil (V1, V2) zugeordnet ist, der mit einem einzigen Schwingungserzeuger (5) zum wechselseitigen Öffnen und Schließen von Einlaß- und Abspritzventil verbunden ist.

3. Einspritzsystem nach Anspruch 2, dadurch gekennzeichnet, daß der Steuerschieber (4) in dem Pumpenraum (12) zwischen Einspritzventil (V1) und Abspritzventil (V2) in einer Führung (8) geführt ist.

4. Einspritzventil nach einem der Ansprüche 2 und 3, dadurch gekennzeichnet, daß der Steuerschieber (4) im Bereich der Einlaßöffnung (B2) eine Verjüngung (10) mit einer dem Pumpenraum (12) zugewandten Schieberkante (10a) aufweist, mittels der die Einlaßöffnung unter Freigabe eines Einlaßspaltes (11) zum Ansaugen von Flüssigkeit in dem Pumpenraum freigebbar bzw. gegenüber dem Pumpenraum absperrbar ist.

5. Einspritzsystem nach einem der Ansprüche 2 bis 4, dadurch gekennzeichnet, daß der Steuerschieber (4) in Ruhestellung bei nicht erregtem Schwingungserzeuger (5) das Einlaßventil (V1) und das Abspritzventil (V2) abschließt.

6. Einspritzsystem nach einem der Ansprüche 2 bis 5, dadurch gekennzeichnet, daß das freie Ende des Steuerschiebers (4) im Bereich des Abspritzventiles (V2) eine Abstrahlfläche (6) zum Feinstzerstäuben der Flüssigkeit aufweist.

7. Einspritzsystem nach einem der Ansprüche 2 bis 6, dadurch gekennzeichnet, daß zur Vergrößerung der Schwingungsamplitude des Steuerschiebers (4') dieser mit dem Schwingungserzeuger (5') über eine, einen Massekörper (20) tragenden elastischen Antriebsstab (21) verbunden ist, dessen mechanische Eigenschaften auf die Arbeitsfrequenz des Schwingungserzeugers (5') abgestimmt sind.

8. Einspritzsystem nach einem der Ansprüche 2 bis 7, dadurch gekennzeichnet, daß die Längsachsen von Arbeitskolben (2') und Steuerschieber (4') in V-Form angeordnet sind.

9. Einspritzsystem nach einem der vorhergehenden Ansprüche, dadurch gekennzeichnet, daß Einlaß- und Abspritzventil (V1 bzw. V2) in einer Phase von 180° und der Arbeitskolben (2) in einer Phase von 90° gegenüber dem Einlaßventil (V1) gesteuert sind.

10. Einspritzsystem nach einem der Ansprüche 2 bis 9, dadurch gekennzeichnet, daß die Phase der Schwingungen von Arbeitskolben (2) und dem für Einlaß- und Abspritzventil (V1, V2) gemeinsamen Steuerschieber (4) 90° beträgt.

11. Einspritzsystem nach einem der Ansprüche 9 und 10, dadurch gekennzeichnet, daß zum Variieren der einzuspritzenden Flüssigkeitsmenge die Phasenbeziehungen der Schwingungen von Arbeitskolben (2) und Ventilkörpern (Steuerschieber 4) für Einlaß- und Abspritzventil (V1, V2) veränderbar sind.

12. Einspritzsystem nach einem der vorhergehenden Ansprüche, dadurch gekennzeichnet, daß zur Variierung der einzuspritzenden Flüssigkeitsmenge die Schwingungsamplitude, d. h. der Hub des Arbeitskolbens (2) veränderbar ist.

## Claims

1. A high-pressure injection system for atomizing liquids by means of ultrasonics, in particular a fuel injection system for diesel engines, comprising a liquid feeding means (g) and a spraying valve (V2) whose valve body is electronically controlled by means of an electrically operated ultrasonic oscillator, characterized in that the injection system is designed as a modular unit of the force-controlled reciprocating pump type, comprising a pump housing (1), a pump room (12) contained therein, completely filled with liquid and having an inlet valve (V1) and a spraying valve (V2), and a working plunger (2) protruding into the pump room (12), and in that the valve bodies (10, 10a ; 4) of the inlet valve (V1) and of the spraying valve (V2) and the working plunger (2) are connected with electrically operated ultrasonic oscillators (3, 5) and the latter are operated by electronic control means for taking in liquid through the inlet valve (V1) and for spraying liquid through the spraying valve (V2).

2. The injection system according to claim 1, characterized in that the pump room (12) has an inlet opening (B2) for the injection valve (V1) and a spraying opening (B3) for the spraying valve (V2), which have assigned to them a common distributing slide valve (4) as a valve body for the inlet and spraying valves (V1, V2) which is connected to one oscillator (5) for reciprocally opening and closing the inlet and spraying valves.

3. The injection system according to claim 2, characterized in that the distributing slide valve (4) is directed in a guide means (8) in the pump room (12) between the injection valve (V1) and the spraying valve (V2).

4. The injection valve according to either of claims 2 and 3, characterized in that the distributing slide valve (4) has, in the area of the inlet opening. (B2), a tapered portion (10) with a slide edge (10a) facing the pump room (12) by means of which the inlet opening can be released by releasing an inlet gap (11) for taking liquid into the pump room, or can be blocked off from the pump room.

.5. The injection system according to any of claims 2 to 4, characterized in that the distributing slide valve (4) closes off the inlet valve (V1) and the spraying valve (V2) in its position of rest when the oscillator (5) is not activated.

6. The injection system according to any of claims 2 to 5, characterized in that the free end of the distributing slide valve (4) has a radiating surface (6) in the area of the spraying valve (V2) for superfine atomization of the liquid.

7. The injection system according to any of claims 2 to 6, characterized in that the distributing slide valve (4'), in order to increase the oscillation amplitude thereof, is connected to the oscillator (5') via an elastic driving rod (21) bearing a mass body (20), the mechanical properties of said driving rod being coordinated with the working frequency of the oscillator (5').

8. The injection system according to any of claims 2 to 7, characterized in that the longitudinal axes of the working plunger (2') and the distributing slide valve (4') are arranged in a V shape.

9. The injection system according to any of the above claims, characterized in that the inlet and spraying valves (V1, V2) are controlled in a phase of 180° and the working plunger (2) is controlled in a phase of 90° with respect to the inlet valve (Vi).

10. The injection system according to any of claims 2 to 9, characterized in that the phase of the oscillations of the working plunger (2) and the distributing slide valve (4) common to the inlet and spraying valves (V1, V2) is 90°.

11. The injection system according to either of claims 9 and 10, characterized in that the phase relations of the oscillations of the working plunger (2) and the valve bodies (distributing slide valve 4) for the inlet and spraying valves (V1, V2) may be varied in order to vary the amount of liquid to be injected.

12. The injection system according to any of the above claims, characterized in that the oscillation amplitude, i. e. the stroke of the working plunger (2), may be varied in order to vary the amount of liquid to be injected.

## Revendications

1. Système d'injection à haute pression pour la pulvérisation de liquides par ultrasons, en particulier système d'injection de carburant pour moteurs diesels, comprenant une conduite d'alimentation de liquide (9) et une soupape de pulvérisation (V₂, dont le corps de soupape est actionné électroniquement au moyen d'un générateur d'oscillations ultrasoniques commandé électriquement, caractérisé en ce que le système d'injection est formé d'un module de type pompe à piston à commande forcée, comportant un boîtier de pompe (1), une chambre de pompage (12) logée à l'intérieur du boîtier et remplie complètement de liquide, une soupape d'admission (V₁) et une soupape de pulvérisation (V₂), ainsi qu'un piston moteur (2) faisant saillie à l'intérieur de la chambre de pompage (12), et en ce que les corps (10, 10a; 4) des soupapes d'admission (V₁) et de pulvérisation (V₂) et le piston moteur (2) sont reliés par des générateurs d'oscillations ultrasoniques (3, 5) commandés électriquement et sont actionnés électroniquement aussi bien pour l'aspiration du liquide à travers la soupape d'admission (V₁) que pour la pulvérisation de liquide à travers la soupape de pulvérisation (V₂).

2. Système d'injection selon la revendication 1, caractérisé en ce que la chambre de pompage (12) présente un orifice d'admission (B₂) pour la soupape d'admission (Vₗ) et un orifice de pulvérisation (B₃) pour la soupape de pulvérisation (V₂), et comprend un tiroir de commande coulissant (4) formant le corps des soupapes d'admission et de pulvérisation (V₁, V₂), lequel est relié à un générateur d'oscillations unique (5), en vue de l'ouverture et de la fermeture alternatives des soupapes d'admission et de pulvérisation.

3. Système d'injection selon la revendication 2, caractérisé en ce que le tiroir de commande (4) est guidé par une glissière (8) disposée dans la chambre de pompage (12), entre la soupape d'admission (Vᵢ) et la soupape de pulvérisation (V₂).

4. Système d'injection selon l'une des revendications 2 et 3, caractérisé en ce que le tiroir de commande (4) présente une réduction (10), au voisinage de l'orifice d'admission (B₂), avec une arête (10a) tournée vers la chambre de pompage (12), au moyen de laquelle l'orifice d'admission peut être libéré, par l'ouverture d'une fente d'admission (11), pour aspirer le liquide dans la chambre de pompage, ou peut être obturé vis-à- vis de la chambre de pompage.

5. Système d'injection selon l'une des revendications 2 à 4, caractérisé en ce que le tiroir de commande (4) ferme la soupape d'admission (Vᵢ) et la soupape de pulvérisation (V₂) lorsqu'il se trouve au repos et que le générateur d'oscillations (5) n'est pas excité.

6. Système d'injection selon l'une des revendications 2 à 5, caractérisé en ce que l'extrémité libre du tiroir de commande (4) présente, au voisinage de la soupape de pulvérisation (V₂), une surface radiante (6) afin d'obtenir une pulvérisation fine du liquide.

7. Système d'injection selon l'une des revendications 2 à 6, caractérisé en ce que, pour augmenter l'amplitude des oscillations du tiroir de commande (4'), ce dernier est relié au générateur d'oscillations (5') par l'intermédiaire d'une tige d'entraînement (21) élastique, portant une masselotte (20), dont les propriétés mécaniques sont accordées sur la fréquence propre du générateur d'oscillations (5').

8. Système d'injection selon l'une des revendications 2 à 7, caractérisé en ce que les axes longitudinaux du piston moteur (2') et du tiroir de commande (4') sont disposés selon une forme en V.

9. Système d'injection selon l'une des revendications précédentes, caractérisé en ce que les commandes des soupapes d'admission et de pulvérisation (respect. V₁, V₂⁾ sont déphasées de 180° et en ce que la commande du piston moteur (2) est déphasée de 90° par rapport à celle de la soupape d'admission (V_{I}).

10. Système d'injection selon l'une des revendications 2 à 9, caractérisé en ce que les oscillations du piston moteur (2) sont déphasées de 90° par rapport à celles du tiroir de commande (4) commun aux soupapes d'admission et de pulvérisation (V₁, V₂).

11. Système d'injection selon l'une des revendications 9 et 10, caractérisé en ce que, afin de faire varier la quantité de liquide à pulvériser, les rapports de phases entre les oscillations du piston moteur (2) et du corps (tiroir de commande 4) des soupapes d'admission et de pulvérisation (V₁, V₂) peuvent être modifiés.

12. Système d'injection selon l'une des revendications précédentes, caractérisé en ce que, afin de faire varier la quantité de liquide à pulvériser, l'amplitude des oscillations, c'est-à-dire la course du piston moteur (2), peut être modifiée.
